# EUROPÄISCHE PATENTSCHRIFT

(11) **EP 0 150 357 B1**
(45) Veröffentlichungstag und Bekanntmachung des Hinweises auf die Patenterteilung: **22.07.1987**
(21) Anmeldenummer: 84114980.0
(22) Anmeldetag: 08.12.1984
(51) Int. Cl.: B22D 11/04

(54) **Führungsvorrichtung für eine oszillierend angetriebene Stranggiesskokille**
Guide installation for an oscillatorily driven continuous casting mould
Dispositif de guidage pour un moule oscillant de coulée continue

(30) Priorität: 02.02.1984 DE 3403598
(43) Veröffentlichungstag der Anmeldung: 07.08.1985
(73) Patentinhaber: SMS SCHLOEMANN-SIEMAG AKTIENGESELLSCHAFT, 40237 Düsseldorf (DE)
(72) Erfinder: Grothe, Horst, D-4044 Kaarst 1 (DE)
(74) Vertreter: Müller, Gerd, Dipl.-Ing.

## Beschreibung

Die Erfindung betrifft eine Führungsvorrichtung für eine oszillierend angetriebene Stranggießkokille, wobei an einem Kokillenhubtisch Halterungen befestigt sind, die über je ein Federelement mit einem Rahmen verbunden sind.

Bei dieser durch die EP-A-32 116 bekannten Führungsvorrichtung sind zwei Gruppen von Federstäben durch einen aus zwei zusammengeschraubten Teilen bestehenden Wulst verbunden. Diese mehrteilige Federeinheit ist zwischen auf einer Trägerplatte angeordneten Blöcken durch Muttern verspannt. Der Wulst ist zwischen Halteleisten für den Kokillenhubtisch verspannt. Die Trägerplatte ist an ihren Enden mit einem ortsfesten Rahmen verschraubt.

Diese Führungsvorrichtung ist konstruktiv aufwendig. Die Vorspannung jedes einzelnen Federstabes muß genauestens eingestellt werden. Trotzdem kann nicht vermieden werden, daß infolge ungleicher Wärmedehnungen der Rundstäbe zueinander und gegenüber der sie tragenden auf dem Rahmen fest verankerten Trägerplatte die von der Federspannung abhängige Führungsgenauigkeit im Betrieb verlorengeht. Ein weiterer Nachteil ist die Korrisionsgefährdung der Federstäbe.

Demgegenüber ist Aufgabe der Erfindung die Schaffung einer einfachen, verschleißarmen, wartungsfreien und betriebssicheren Führungsvorrichtung mit geringem Platzbedarf, die einfach einstellbar ist und bei der eine von Wärmedehnungen unabhängige, genaue Führung des Kokillenhubtisches gewährleistet ist.

Diese Aufgabe wird erfindungsgemäß bei einer Führungseinrichtung der obgenannten Art dadurch gelöst, daß auf einem in seinem mittleren Bereich auf dem Rahmen verankerten Federträger eine Blattfeder mit Abstand angeordnet und mit ihren Enden auf diesem befestigt ist und der Kokillenhubtisch über ein auf der Blattfedermitte gefestigtes Zwischenstück mit der Blattfeder verbunden ist.

Die so geschaffene einfache Führungsvorrichtung mit nur einer Blattfeder ist kompakt, leicht einstellbar, betriebssicher und als Einheit leicht auswechselbar. Sowohl der Federträger als auch die Blattfeder unterliegen gleicher Wärmeeinwirkung, wobei infolge der Mittenbefestigung des Federträgers dessen Wärmedehnung nicht behindert ist. Das damit gewährleistete konstante Längenverhältnis von Federträger und Blattfeder bedeutet gleichbleibende Federspannung und genaue Führung des Kokillenhubtisches.

Gemäß einem weiteren Merkmal der Erfindung ist die Blattfeder mit Endverstärkungen versehen, die durch Verstellkeile vorspannbar an den Enden des Federträgers befestigt sind.

Zum Schutz gegen Korrosion und Wärmestrahlung kann am Federträger eine die Führungsvorrichtung umschließende mit einem Deckel versehene Wanne befestigt sein, die vorteilhaft mit einer Flüssigkeit gefüllt ist.

In weiterer Ausbildung der Erfindung ist eine aus einem Federträger und einer Blattfeder bestehende Einheit in einer Bogenstranggießanlage auf den Radiusstrahl des Strangführungsbogens ausgerichetet.

In der Zeichnung ist ein Ausführungsbeispiel der Erfindung dargestellt. Es zeigen:
Fig. 1 eine Führungs- und Oszillationsvorrichtung teilweise geschnitten,
Fig. 2 einen vergrößerten Schnitt durch die Führungsvorrichtung
   und
Fig. 3 eine Draufsicht auf die

Führungsvorrichtung, teilweise geschnitten.

Gemäß Fig. 1 ist auf dem Grundrahmen 1 einer Stranggießanlage ein als Wechselrahmen 2 ausgebildeter Rahmen mittels Distanzstücken 3 und einem mittleren Zentrierbolzen 4 aufgesetzt. Auf hochgezogenen Stützen 5 des Wechselrahmens 2 sind angetriebene Exzenterwellen 6 gelagert. Eine Stranggießkokille 7 ist auf einem Kokillenhubtisch 8 angeordnet. Zur Übertragung einer von Exzentern 9 der Exzenterwelle 6 ausgehenden Oszillationsbewegung auf den Kokillenhubtisch 8 ist dieser an vier Stellen mittels Blattfedern 10 an Lagern 11 der Exzenter 9 aufgehängt.

Zur Führung des oszillierenden Kokillenhubtisches 8 in Richtung der Kokillenachse ist zwischen dem Wechselrahmen 2 und dem Kokillenhubtisch 8 eine Führungsvorrichtung wirksam. Dabei ist auf dem Wechselrahmen 2 ein Sockel 12 befestigt, auf dem ein Federträger 13 festgeschraubt ist. Zur Ausrichtung der Führungsvorrichtung auf den Radiusstrahl der Stranggießanlage ist die Oberfläche des Sockels 12 in einem Winkel zur Horizontalen geneigt.

Wie aus den Fig. 2 und 3 ersichtlich, ist auf erhöhten Endbereichen des Federträgers 13 eine Blattfeder 14 brückenartig verspannt. Dazu sind in einander zugeordneten Ausnehmungen von Federträger 13 und Blattfeder 14 Keile 15 zwischengeordnet. Federträger 13, Blattfeder 14, und Keile 15 sind durch Schrauben 16 verbunden. In jeder Ausnehmung des Federträgers 13 ist ein Spannkeil 17 angeordnet, dessen geneigte Fläche an der geneigten Fläche des Keils 15 anliegt. Die Spannkeile 17 sind am Federträger 13 über angeschraubte Laschen 18 gehalten.

An der Unterseite des Kokillenhubtisches 8 ist ein Zwischenstück 19 befestigt, das auf der Blattfeder 14 abgestützt und mit dieser durch eine Paßschraube 20 verbunden ist.

Die aus Federträger 13 und Blattfeder 14 bestehende Führungsvorrichtung ist in einer Wanne 21 aufgenommen, die an der Unterseite des Federträgers 13 angeschraubt ist. Ein Deckel 22 der Wanne ist mit einem das Aufnahmestück umgebenden Rohrstutzen 23 versehen, der teleskopartig mit einem an dem Zwischenstück 19 angeordneten zweiten Rohrstück 24 zusammenwirkt. Die Wanne 21 ist mit Gewindeöffnungen 25 zum Anschluß von Fett-oder Ölzuleitungen versehen.

## Patentansprüche

1. Führungsvorrichtung für eine oszillierend angetriebene Stranggießkokille (7), wobei an einem Kokillenhubtisch (8) Halterungen (19) befestigt sind, die über je ein Federelement mit einem Rahmen (2) verbunden sind,
dadurch gekennzeichnet,
daß auf einem in seinem mittleren Bereich auf dem Rahmen (2) verankerten Federträger (13) eine Blattfeder (14) mit Abstand zu diesem angeordnet und mit ihren Enden auf diesem befestigt ist und der Kokillenhubtisch (8) über ein auf der Blattfedermitte befestigtes Zwischenstück (19) mit der Blattfeder (14) verbunden ist.

2. Führungsvorrichtung nach Anspruch 1,
dadurch gekennzeichnet,
daß an den Enden des Federträgers (13) Endverstärkungen der Blattfeder (14) durch Keile (15, 17) vorspannbar befestigt sind.

3. Führungsvorrichtung nach Anspruch 1,
dadurch gekennzeichnet,
daß am Federträger (13) eine die Führungsvorrichtung umschließende, mit einem Deckel (22) versehene Wanne (21) befestigt ist.

4. Führungsvorrichtung nach den Ansprüchen 1 und 3,
dadurch gekennzeichnet,
daß die Wanne (21) mit einer Flüssigkeit gefüllt ist.

5. Anordnung einer Führungsvorrichtung nach einem oder mehreren der Ansprüche 1 bis 4,
dadurch gekennzeichnet,
daß eine aus Federträger (13) und Blattfeder (14) bestehende Einheit in einer Bogenstranggießanlage auf den Radiusstrahl (R) des Strangführungsbogens ausgerichtet ist.

## Claims

1. Guide device for an oscillatorily driven continuous casting chill mould (7), wherein mountings (19) are fastened to a chill mould elevator table (8) and each connected by way of a respective spring element with a frame (2), characterised thereby, that a leaf spring (14) is arranged at a spacing from and fastened by its ends on a spring carrier (13) anchored in its central region on the frame (2) and the chill mould elevator table (8) is connected with the leaf spring (14) by way of an intermediate member (19) fastened on the leaf spring centre.

2. Guide device according to claim 1, characterised thereby, that end re-inforcements of the leaf spring (14) are fastened at the ends of the spring carrier (13) and prestressable by wedges (15, 17).

3. Guide device according to claim 1, characterised thereby, that a trough (21), which is provided with a cover (22) and encloses the guide device, is fastened at the spring carrier (13).

4. Guide device according to the claims 1 and 3, characterised thereby, that the trough (21) is filled with a liquid.

5. Arrangements of a guide device according to one or more of the claims 1 to 4, characterised thereby, that a unit consisting of the spring carrier (13) and the leaf spring (14) is oriented to the radius (R) of the strand guide arc in a continuous arcuately casting installation.

## Revendications

1. Dispositif de guidage d'une lingotière de coulée continue (7) entraînée de manière à osciller, dans lequel des dispositifs de maintien (19) sont fixés à un plateau (8) de déplacement de la lingotière et reliés à un cadre (2) par l'intermédiaire d'un élément élastique, caractérisé en ce que, sur un support élastique (13) ancré dans la zone médiane sur le cadre (2), un ressort feuilleté (14) est monté à une certaine distance de ce ressort et lui est fixé à ses extrémités et en ce que le plateau (8) de déplacement de la lingotière est relié au ressort feuilleté (14) par l'intermédiaire d'une pièce intercalaire (19).

2. Dispositif de guidage selon la revendication 1, caractérisé en ce qu'aux extrémités du support élastique (13) des renforcements d'extrémité du ressort feuilleté (14) sont fixés par des coins (15, 17), de manière à pouvoir être tendus.

3. Dispositif de guidage selon la revendication 1, caractérisé en ce que le support élastique (13) comporte, fixé sur lui, une enveloppe (21) qui entoure le dispositif de guidage et est muni d'un couvercle (22).

4. Dispositif de guidage selon les revendications 1 et 3, caractérisé en ce que l'enveloppe (21) est remplie de liquide.

5. Mode de montage d'un dispositif de guidage selon l'une ou plusieurs des revendications 1 à 4, caractérisé en ce qu'une unité constituée par un support élastique (13) et un ressort feuilleté (14) est, dans une installation de coulée continue incurvée, placé sur le rayon de courbure (R) de l'arc de guidage de la barre de coulée continue.
